# EUROPÄISCHE PATENTSCHRIFT

(11) **EP 0 458 039 B1**
(45) Veröffentlichungstag und Bekanntmachung des Hinweises auf die Patenterteilung: **02.02.1994**
(21) Anmeldenummer: 91105107.6
(22) Anmeldetag: 29.03.1991
(51) Int. Cl.: B01F 5/04, B01F 5/06, B01F 3/04

(54) **Vorrichtung zum Mischen eines Fluids und einer Flüssigkeit, insbesondere zum Eintragen von Kohlendioxid in ein wasserhaltiges Getränk**
Device for mixing a fluid and a liquid, especially for introducing carbondioxyde in a water comprising beverage
Dispositif pour mélanger un fluide et un liquide, en particulier pour introduire de l'anhydride carbonique dans une boisson contenant de l'eau

(30) Priorität: 24.05.1990 DE 4016727
(43) Veröffentlichungstag der Anmeldung: 27.11.1991
(73) Patentinhaber: APV ROSISTA GMBH, 59425 Unna (DE)
(72) Erfinder: Ehrlinger, Klaus, Dipl.-Ing., W-5758 Fröndenberg (DE); Hinze, Heinz, Dipl.-Ing., W-4720 Beckum (DE)

(56) Entgegenhaltungen:
- CH-A- 366 518
- CH-A- 431 465
- GB-A- 729 226
- GB-A- 1 126 682
- GB-A- 1 320 746
- GB-A- 2 096 911
- US-A- 3 219 483

## Beschreibung

Die Erfindung betrifft eine Vorrichtung zum Mischen eines Fluids und einer Flüssigkeit, insbesondere zum Eintragen von Kohlendioxid in ein wasserhaltiges Getränk, bestehend aus einem Vereinigungsteil und aus einem nachfolgenden Inline-Mischungsteil mit Turbulenzerzeugerausbildungen.

Unter einem Fluid wird im Rahmen der Erfindung ein Gas, eine Flüssigkeit, eine Gasmischung, eine Flüssigkeitsmischung und/oder eine Gas/Flüssigkeitsmischung verstanden. Entsprechend meint Flüssigkeit auch Flüssigkeitsmischungen. Vorrichtungen der in Rede stehenden Art in der Ausführungsform zum Eintragen von Kohlendioxid in ein wasserhaltiges Getränk bezeichnet man als Carbonisiersysteme.

Bei einer bekannten Vorrichtung der eingangs genannten Art wird das Fluid (Gas) in die Flüssigkeit eingedüst und hernach im nachfolgenden Inline-Mischungsteil bzw. -Mischer intensiv vermischt (vergl. CH-A-431 465). Der Nachteil solcher Vorrichtungen ist darin zu sehen, daß beispielsweise für dem Fall der Eindüsung von Kohlendioxid in ein Getränk der gewünschte Carbonisiereffekt nur für einen vorgegebenen Durchsatz gelingt. Bei anderen Durchsätzen wird keine zufriedenstellende Carbonisierung erreicht. Bei Einsatz vor einer Abfüllanlage, die in einem erheblichen Umfang mit unterschiedlichen Durchsätzen gefahren wird, kann im Rahmen der bekannten Maßnahmen nur mit unterschiedlich ausgelegten Vorrichtungen oder nachgeschalteten Puffersystemen gearbeitet werden, was extrem aufwendig ist. Hier will die Erfindung Abhilfe schaffen.

Der Erfindung liegt die Aufgabe zugrunde, eine Vorrichtung der eingangs genannten Art so auszubilden, daß bei in weiten Grenzen sich änderndem Durchsatz ein konstanter Eintragungseffekt erreicht wird.

Hierzu lehrt die vorliegende Erfindung, daß das Vereinigungsteil aus einer zumindest eine Infusionskammer bildenden Zylinderwandung mit stromaufseitiger Fluidzufuhröffnung und mit zumindest einer stromabseitigen Radialbohrung zum Einspritzen der Flüssigkeit besteht, deren Querschnitt durch den Außenrand einer axial verstellbaren, mit Abfuhröffnungen versehenen Kammerabschlußplatte einstellbar ist.

Die Erfindung geht hierbei von der Erkenntnis aus, daß im Zuge eines Einspritzens der Flüssigkeit in das Fluid über Radialbohrungen mit einstellbarem Querschnitt ein konstanter Einmischungseffekt bei variierendem Durchsatz erreichbar ist. Die erfindungsgemäße Vorrichtung hat sich im Zuge einer praktischen Erprobung bestens bewährt und erlaubt auf wesentlich einfachere Art und Weise eine Einstellung bzw. Anpassung an variierende Durchsätze.

Für die weitere Ausgestaltung bestehen im Rahmen der Erfindung mehrere Möglichkeiten. So ist nach einer bevorzugten Ausführungsform vorgesehen, daß die Kammerabschlußplatte einen entgegen Strömungsrichtung spitz zulaufenden, kragenförmigen Außenrand aufweist. Der Mischungseffekt wird weiter gefördert, wenn die Abfuhröffnungen als Blendenbohrungen ausgeführt sind. Da nicht ausgeschlossen werden kann, daß sich Verunreinigungen zwischen Zylinderwandung und Außenrand festsetzen, ist nach einer bevorzugten Ausführungsform vorgesehen, daß die Zylinderwandung jeweils unterhalb der in einer Ebene liegenden Radialbohrungen mit einer umlaufenden Reinigungsnut versehen ist, deren Höhe größer ist als die des Außenrandes; durch entsprechende Absenkung der Kammerabschlußplatte in den Bereich der Reinigungsnut wird dann auch die Kammerabschlußplatte am Außenrand umströmt und gereinigt. Je nach Art der zu mischenden Fluid/Flüssigkeitskombination kann bereits eine Infusionskammer im Vereinigungsteil genügen. In anderen Fällen, wie z. B. beim Eintragen von Kohlendioxid in ein wasserhaltiges Getränk, empfiehlt es sich jedoch, mehrere, insbesondere vier axial hintereinander angeordnete Infusionskammern vorzusehen; in der ersten Kammer wird dann das Fluid oberhalb des Sättigungsgleichgewichtes eingegeben, so daß sich eine Zwei-Phasen-Mischung bildet, die auch der Geräuschminderung zugute kommt; in den weiteren Stufen erfolgt dann eine Rückverdünnung bis auf die gewünschte Fluidkonzentration. Die Kammerabschlußplatten sämtlicher Infusionskammern sind zweckmäßigerweise an einer gemeinsamen zentralen Stellstange befestigt, so daß zur Einstellung der Kammerabschlußplatten sämtlicher Infusionskammern nur eine einzige gemeinsame Betätigung erforderlich ist. Die Flüssigkeitszufuhr kann ohne weiteres und in besonders einfacher Weise über einen Ringraum erfolgen, der die Zylinderwandung im Bereich der Radialbohrung umgibt. Die in die erste Infusionskammer einmündende Fluidzufuhröffnung kann ebenfalls in der Zylinderwandung vorgesehen sein, so daß am stromaufseitigen Ende der Zylinderwandung ein Stellantrieb an der Stellstange befestigt werden kann. Die Stellstange kann dann entweder in Abhängigkeit von einem äußeren Signal (Druck, Durchfluß usw.) oder von einem inneren Systemdruck, z. B. über eine am stromaufseitigen Ende der Zylinderwandung befindliche Steuermembran, gesteuert werden.

Nach einer weiteren bevorzugten Ausführungsform, der im Rahmen der Erfindung auch selbständige erfinderische Bedeutung zukommt, besteht das Inline-Mischungsteil aus einer oder je nach Durchsatzleistung auch mehreren parallelen, axial durchströmten Ringkammern, die an ihren einander zugewandten Mantelflächen komplementäre Turbulenzerzeugerausbildungen aufweisen, durch axiale Relativverstellung der zugeordneten Mantelflächen ergeben sich dann änderbare Durchtrittsquerschnitte und Wirbelkammern. Die äußere Ringkammer des Inline-Mischungsteiles kann dabei bevorzugt von einer Verlängerung der Zylinderwandung und einem darin axial verstellbar angeordneten Zusatzzylinder gebildet sein. Vorteilhaft ist in diesem Zusammenhang auch eine Ausführungsform, bei der der Zusatzzylinder ebenfalls an der Stellstange befestigt ist, d. h. daß das Inline-Mischungsteil gemeinsam mit dem Vereinigungsteil einstellbar ist. Die Turbulenzerzeugerausbildungen können aus Radialflanschen bestehen, mit deren Hilfe das Inline-Mischungsteil bis in eine Schließstellung verstellbar ist. Besonders geeignet sind Turbulenzerzeugerausbildungen, die in Strömungsrichtung gesehen ein sägezahnförmiges Profil aufweisen.

Im folgenden wird die Erfindung anhand einer ein Ausführungsbeispiel darstellenden Zeichnung näher erläutert. Es zeigen
- Fig. 1: schematisch einen Längsschnitt durch eine Vorrichtung,
- Fig. 2 bis 5: verschiedene Ausführungen eines Teils der Vorrichtung nach Fig. 1 in verschiedenen Arbeitsstellungen und
- Fig. 6: eine weitere Variante des in den Fig. 2 bis 5 dargestellten Vorrichtungsteils.

Die in den Figuren dargestellte Vorrichtung dient zum Mischen eines Fluids und einer Flüssigkeit, insbesondere zum Eintragen von Kohlendioxid in ein wasserhaltiges Getränk. In ihrem grundsätzlichen Aufbau besteht die Vorrichtung aus einem Vereinigungsteil 1 und aus einem nachfolgenden Inline-Mischungsteil 2, wobei letzteres aus zumindest einer im wesentlichen axial durchströmten, Turbulenzerzeugerausbildungen 3 aufweisenden Ringkammer 4 besteht.

Das Vereinigungsteil 1 besteht aus einer Zylinderwandung 5, die zunächst eine erste Infusionskammer 6 bildet. Stromaufseitig ist eine Fluidzufuhröffnung 7 vorgesehen, während darunter, d. h. stromabseitig in einer Ebene mehrere Radialbohrungen 8 zum Einspritzen der Flüssigkeit vorgesehen sind. Der Querschnitt dieser in einer Ebene vorgesehenen Radialbohrungen 8 ist durch den Außenrand 9 einer axial verstellbaren, mit Abfuhröffnungen 10 versehenen Kammerabschlußplatte 11 einstellbar.

Wie man aus der Fig. 1 und dem vergrößerten Detail Z entnimmt, weist die Kammerabschlußplatte 11 einen kragenförmigen Außenrand 9 auf, der entgegen Strömungsrichtung spitz zuläuft. Die Abfuhröffnungen 10 sind als Blendenbohrungen ausgeführt. Unterhalb der in einer Ebene liegenden Radialbohrungen 8 ist die Zylinderwandung 5 noch mit einer umlaufenden Reinigungsnut 13 versehen, deren Höhe größer ist als die des Außenrandes 9.

Hinter der beschriebenen ersten Infusionskammer 6 folgen drei weitere axial hintereinander angeordnete Infusionskammern 14-16, die identisch ausgebildet sind und über die Blendenbohrungen 10 der jeweils unmittelbar vorgeschalteten Infusionskammer 6 bzw. 14, 15 versorgt werden. Sämtliche Kammerabschlußplatten 11 der Infusionskammer 6, 14-16 sind an einer gemeinsamen zentralen Stellstange 17 befestigt.

Im Bereich der Radialbohrungen 8 für die Zuführung der Flüssigkeit ist die Zylinderwandung 5 von einem die Flüssigkeit zuführenden Ringraum 18 umgeben. Dieser Ringraum 18 ist von einer weiteren Zylinderwandung 19 und ringförmigen Trennflanschen 20 gebildet. Diese weitere Zylinderwandung 19 enthält auch die Zuführstutzen 27, 21 und 22 für das Fluid, die Flüssigkeit und die Abfuhr der Mischung. Entsprechend ist die Fluidzufuhröffnung 7 in der erstgenannten Zylinderwandung 5 vorgesehen, während das stromaufseitige Ende dieser Zylinderwandung durch eine Steuermembran oder einen Stellantrieb 23 verschlossen ist, an der die Stellstange 17 befestigt ist.

Die äußere Ringkammer 4 des Inline-Mischungsteils 2 ist von einer Verlängerung 24 der Zylinderwandung 5 und einem darin axial verstellbar angeordneten Zusatzzylinder 25 gebildet, wobei die Verlängerung 24 sowie der Zusatzzylinder 25 an ihren einander zugewandten Mantelflächen komplementäre Turbulenzerzeugerausbildungen 3 in Form von Radialflanschen 26 aufweisen. Der Zusatzzylinder 25 ist ebenfalls an der Stellstange 17 befestigt. Mit Hilfe der genannten Radialflansche 26 kann das Inline-Mischungsteil 2 bis in eine Schließstellung verstellbar sein. Das verdeutlichen die Figuren 2 bis 5. Bei der Ausführungsform nach Fig. 2 sind die Turbulenzerzeugerausbildungen 3 aus rechteckigen Flanschen gebildet. Bei der Ausführungsform nach Fig. 3 weisen die Turbulenzerzeugerausbildungen 3 einen dreieckigen Querschnitt auf. Bei der Ausführungsform nach Fig. 4 sind die Radialflansche 26 durch zwischenliegende halbkreisförmige Ausnehmungen gebildet. Bei der Ausführungsform nach Fig. 5 schließlich ist eine sägezahnförmige Gestaltung gewählt.

Während bei den Ausführungen nach den Fig. 2 bis 5 das Inline-Mischungsteil 2 jeweils nur eine Ringkammer 4 aufweist, sind bei der Ausführungsform nach Fig. 6 zwei parallele bzw. konzentrische Ringkammern 4, 40 vorgesehen. Die innere Ringkammer 40 wird dabei vom Zusatzzylinder 25 und einem die Stellstange 17 führenden zentralen Zylindereinsatz 28 gebildet.

## Patentansprüche

1. Vorrichtung zum Mischen eines Fluids und einer Flüssigkeit, insbesondere zum Eintragen von Kohlendioxid in ein wasserhaltiges Getränk, bestehend aus einem Vereinigungsteil (1) und aus einem nachfolgenden Inline-Mischungsteil (2) mit Turbulenzerzeugerausbildungen (3), **dadurch gekennzeichnet,** daß das Vereinigungsteil (1) aus einer zumindest eine Infusionskammer (6) bildenden Zylinderwandung (5) mit stromaufseitiger Fluidzufuhröffnung (7) und mit zumindest einer stromabseitigen Radialbohrung (8) zum Einspritzen der Flüssigkeit besteht, deren Querschnitt durch den Außenrand (9) einer axial verstellbaren, mit Abfuhröffnungen (10) versehenen Kammerabschlußplatte (11) einstellbar ist.

2. Vorrichtung nach Anspruch 1, dadurch gekennzeichnet, daß die Kammerabschlußplatte (11) einen entgegen Strömungsrichtung spitz zulaufenden kragenförmigen Außenrand (9) aufweist.

3. Vorrichtung nach Anspruch 1 oder 2, dadurch gekennzeichnet, daß die Abfuhröffnungen (10) als Blendenbohrungen ausgeführt sind.

4. Vorrichtung nach einem der Ansprüche 1 bis 3, dadurch gekennzeichnet, daß die Zylinderwandung (5) jeweils unterhalb der in einer Ebene liegenden Radialbohrungen (8) mit einer umlaufenden Reinigungsnut (13) versehen ist, deren Höhe größer ist als die des Außenrandes (9).

5. Vorrichtung nach einem der Ansprüche 1 bis 4, gekennzeichnet durch mehrere, insbesondere vier axial hintereinander angeordnete Infusionskammern (6, 14 - 16).

6. Vorrichtung nach Anspruch 5, dadurch gekennzeichnet, daß die Kammerabschlußplatten (11) der Infusionskammern (6, 14-16) an einer gemeinsamen zentralen Stellstange (17) befestigt sind.

7. Vorrichtung nach einem der Ansprüche 1 bis 6, dadurch gekennzeichnet, daß die Zylinderwandung (5) im Bereich der Radialbohrungen (8) von einem die Flüssigkeit zuführenden Ringraum (18) umgeben ist.

8. Vorrichtung nach Anspruch 6 oder 7, dadurch gekennzeichnet, daß die Fluidzufuhröffnung (7) in der Zylinderwandung (5) vorgesehen ist und am stromaufseitigen Ende der Zylinderwandung (5) ein Stellantrieb (23) an der Stellstange (17) befestigt ist.

9. Vorrichtung nach einem der Ansprüche 1 bis 8, dadurch gekennzeichnet, daß das Inline-Mischungsteil (2) aus einer oder mehreren parallelen, axial durchströmten Ringkammern (4, 40) besteht, die an ihren einander zugewandten Mantelflächen komplementäre Turbulenzerzeugerausbildungen (3) aufweisen.

10. Vorrichtung nach Anspruch 9, dadurch gekennzeichnet, daß die äußere Ringkammer (4) des Inline-Mischungsteils (2) von einer Verlängerung (24) der Zylinderwandung (5) und einem darin axial verstellbar angeordneten Zusatzzylinder (25) gebildet ist.

11. Vorrichtung nach den Ansprüchen 7 bis 10, dadurch gekennzeichnet, daß der Zusatzzylinder (25) ebenfalls an der Stellstange (17) befestigt ist.

12. Vorrichtung nach Anspruch 10 oder 11, dadurch gekennzeichnet, daß die Turbulenzerzeugerausbildungen (3) aus Radialflanschen (26) bestehen, mit deren Hilfe das Inline-Mischungsteil (2) bis in eine Schließstellung verstellbar ist.

13. Vorrichtung nach einem der Ansprüche 10 bis 12, dadurch gekennzeichnet, daß die Turbulenzerzeugerausbildungen (3) in Strömungsrichtung gesehen ein sägezahnförmiges Profil aufweisen.

## Claims

1. Device for mixing a fluid and a liquid, particularly for incorporating carbon dioxide into a water-containing drink, comprising a unifying part (1) and a subsequent inline mixing part (2) with turbulence-generating configurations (3), characterised in that the unifying part (1) comprises a cylinder wall (5) forming at least one infusion chamber (6), with an upstrearn fluid inlet opening (7) and with at least one downstream radial bore (8) for injecting the liquids the cross-section of said bore being adjustable by means of the outer edge (9) of an axially displaceable chamber closure plate (11) provided with outlet openings (10).

2. Device according to claim 1, characterised in that the chamber closure plate (11) has a collar-shaped outer edge (9) tapering to a point against the direction of flow.

3. Device according to claim 1 or 2, characterised in that the outlet openings (10) are constructed as diaphragm bores.

4. Device according to one of claims 1 to 3, characterised in that the cylinder wall (5) is provided, in each case beneath the radial bores (8) lying in one plane, with a surrounding cleaning groove (13), the height of which is greater than that of the outer edge (9).

5. Device according to one of claims 1 to 4, characterised by a plurality of, in particular four, infusion chambers (6, 14-16) which are disposed axially one behind the other.

6. Device according to claim 5, characterised in that the chamber closure plates (11) of the infusion chambers (6, 14-16) are attached on a common central adjusting rod (17).

7. Device according to one of claims 1 to 6, characterised in that the cylinder wall (5) is surrounded in the region of the radial boree (8) by an annular space (18) supplying the liquid.

8. Device according to claim 6 or 7, characterised in that the fluid feed opening (7) is provided in the cylinder wall (5), and an adjusting drive (23) is attached on the adjusting rod (17) at the upstream end of the cylinder wall (5).

9. Device according to claim 6 or 7, characterised in that the inline mixing part (2) comprises one or a plurality of parallel annular chambers (4, 40) through which the flow passes axially, said chambers (4, 40) having on their cover surfaces facing one another complementary turbulence-generating configurations (3).

10. Device according to claim 9, characterised in that the outer annular chamber (4) of the inline mixing part (2) is formed by an extension (24) of the cylinder wall (5) and an additional cylinder (25) axially displaceably disposed therein.

11. Device according to claims 7 to 10, characterised in that the additional cylinder (25) is likewise attached to the adjusting rod (17).

12. Device according to claim 10 or 11, characterised in that the turbulence-generating configurations (3) comprise radial flanges (26) with the aid of which the inline mixing part (2) can be adjusted as far as a closed position.

13. Device according to one of claims 10 to 12, characterised in that the turbulence-generating configurations (3), seen in the direction of flow, have a saw-tooth-shaped profile.

## Revendications

1. Dispositif pour mélanger un fluide et un liquide, en particulier pour incorporer du dioxyde de carbone dans une boisson aqueuse, constitué d'une partie réunisseuse (1) et, à la suite, d'une partie mélangeuse disposée en ligne (2) avec des configurations génératrices de turbulences (3), **caracterisé** **en ce que** la partie réunisseuse (1) est constituée d'une paroi de cylindre (5), formant au moins une chambre d'infusion (6) avec des ouvertures d'amenée de fluide (7) en amont, et avec au moins un alésage radial (8) en aval pour l'injection du liquide, dont la section est réglable par le bord extérieur (9) d'une plaque d'obturation de chambre (11), ajustable axialement, et pourvue d'ouvertures d'évacuation (10).

2. Dispositif selon la revendication 1, caractérisé en ce que la plaque d'obturation de chambre (11) présente un bord extérieur (9), en forme de col, effilé dans la direction opposée au courant.

3. Dispositif selon la revendication 1 ou 2, caractérisé en ce que les ouvertures d'évacuation (10) sont réalisées comme des trous favorisant le mélange.

4. Dispositif selon l'une des revendications 1 à 3, caractérisé en ce que la paroi de cylindre (5) est pourvue d'une rainure de nettoyage circulaire, dont la hauteur est supérieure à celle du bord extérieur (9), et placée à chaque fois en-dessous des alésages radiaux (8) disposés dans un plan.

5. Dispositif selon l'une des revendications 1 à 4, caractérisé par plusieurs, en particulier quatre, chambres (6, 14-16) placées axialement l'une derrière l'autre.

6. Dispositif selon la revendication 5, caractérisé en ce que les plaques d'obturation de chambre (11) des chambres d'infusion (6, 14-16) sont fixées à une tringle de manoeuvre (17) centrale commune.

7. Dispositif selon l'une des revendications 1 à 6, caractérisé en ce que la paroi de cylindre (5) est entourée d'un espace annulaire (18) amenant le liquide dans la zone des alésages radiaux (8).

8. Dispositif selon la revendication 6 ou 7, caractérisé en ce que l'ouverture d'amenée de fluide (7) est prévue dans la paroi de cylindre (5) et qu'un servomoteur (23) est fixé à la tringle de manoeuvre (17) à l'extrémité en amont de la paroi du cylindre (5).

9. Dispositif selon l'une des revendications 1 à 8, caractérisé en ce que la partie mélangeuse disposée en ligne (2) est constituée d'une ou plusieurs chambres annulaires (4, 40) parallèles et traversées axialement, qui présentent à leurs surfaces latérales, orientées l'une vers l'autre, des configurations génératrices de turbulences (3).

10. Dispositif selon la revendication 9, caractérisé en ce que la chambre annulaire extérieure (4) de la partie mélangeuse disposée en ligne (2) est constituée d'une prolongation (24) de la paroi de cylindre (5) et d'un cylindre supplémentaire placé axialement mobile à l'intérieur de celle-ci.

11. Dispositif selon les revendications 7 à 10, caractérisé en ce que le cylindre supplémentaire (25) est également fixé à la tringle de manoeuvre (17).

12. Dispositif selon la revendication 10 ou 11 caractérisé en ce que les configurations génératrices de turbulences (3) sont composées de flasques radiaux (26), à l'aide desquels la partie mélangeuse disposée en ligne (2) est réglable jusqu'à une position d'obturation.

13. Dispositif selon l'une des revendications 10 à 12, caractérisé en ce que les configurations génératrices de turbulences (3) présentent, vues dans le sens du courant, un profil en dents de scie.
